# EUROPÄISCHE PATENTSCHRIFT

(11) **EP 0 892 722 B1**
(45) Veröffentlichungstag und Bekanntmachung des Hinweises auf die Patenterteilung: **07.11.2001**
(21) Anmeldenummer: 97920565.5
(22) Anmeldetag: 01.04.1997
(51) Int. Cl.: B41F 33/00

(54) **VERFAHREN ZUR QUALITATIVEN BEURTEILUNG VON BEARBEITETEM MATERIAL**
PROCESS FOR ASSESSING THE QUALITY OF PROCESSED MATERIAL
PROCEDE POUR EVALUER LA QUALITE D'UN MATERIAU TRAITE

(30) Priorität: 02.04.1996 DE 19613083
(43) Veröffentlichungstag der Anmeldung: 27.01.1999
(62) Teilanmeldung aus: 99118436.7
(73) Patentinhaber: Koenig & Bauer Aktiengesellschaft, 97080 Würzburg (DE)
(72) Erfinder: REINHARD, Gerald, Josef, D-97320 Sulzfeld (DE); SCHAEDE, Johannes, Georg, D-97074 Würzburg (DE)
(86) Internationale Anmeldenummer: DE9700655
(87) Internationale Veröffentlichungsnummer: WO9736749

(56) Entgegenhaltungen:
- EP-A- 0 127 831
- EP-A- 0 554 811
- US-A- 5 305 392

## Beschreibung

Die Erfindung betrifft Verfahren zur qualitativen Beurteilung von bearbeitetem Material gemäß dem Oberbegriff des Anspruchs 1.

Die DE-OS 23 38 849 beschreibt ein Verfahren zum Auffinden von Fehlern in Walzstahloberflächen. Dabei werden jene Fehler identifiziert, die eine bestimmte Periodizität aufweisen.

Die DE 41 29 126 A1 offenbart ein Verfahren zum Feststellen von Fehlern in einer textilen Warenbahn. Dabei wird die Anzahl aufeinanderfolgender Fehler addiert. Bei Auftreten eines fehlerfreien Produktes wird der Zählerstand auf Null zurückgesetzt.

Der Erfindung liegt die Aufgabe zugrunde, ein Verfahren zur qualitativen Beurteilung von bearbeitetem Material zu schaffen.

Diese Aufgabe wird erfindungsgemäß durch die Merkmale des kennzeichnenden Teiles des Anspruchs 1 gelöst.

In vorteilhafter Weise werden mittels der erfindungsgemäßen Verfahren Fehler des zu inspizierenden Materials systematisch erfaßt. Durch die gezielte Erfassung auftretender Fehler und Zuordnung zu einer zugehörigen Fehlerquelle wird die Ortung eines Fehlers erleichtert. Makulatur und Stillstandszeiten der Verarbeitungsmaschine werden reduziert. Insbesondere bei Rotationsdruckmaschinen (siehe EP 04 06 157 B1) mit einem eine Mehrzahl von identischen Druckformen aufweisenden Formzylinder ist damit eine eindeutige Zuordnung von Fehlern zu der fehlererzeugenden Druckform möglich.

Durch die Auf- und Abwärtszählung entsprechend der Anzahl von aufeinanderfolgenden fehlerbehafteten und fehlerfreien Bildbereichen wird eine sichere Fehlerauswertung erreicht.
Denn insbesondere bei Fehlern infolge einer unzureichenden Wischung der eingefärbten Druckplatten in einer Stahlstichdruckmaschine kommt es häufig vor, daß auf eine Mehrzahl fehlerbehafteter Bogen nur ein fehlerfreier Bogen folgt und sich daran wieder eine Mehrzahl von fehlerbehafteten Bogen anschließt. Hat nun in diesem Fall die Anzahl der fehlerbehafteten Bogen nahezu einen oberen Grenzwert erreicht, wird der Zählerstand infolge dieses einen fehlerfreien Bogens nur um eins reduziert und durch die nachfolgenden fehlerbehafteten Bogen wird der Zählerstand wieder erhöht. Der Grenzwert des Zählerstandes wird demzufolge schnell erreicht und ein Warnsignal ausgelöst. So wird unnötige Makulatur reduziert.

Das erfindungsgemäße Verfahren wird im folgenden näher beschrieben.

Eine Verarbeitungsmaschine, beispielsweise eine Rotationsdruckmaschine, ist mit einer Vorrichtung zum qualitativen Beurteilen von bearbeitetem Material versehen. Bei diesem Material kann es sich beispielsweise um bedruckte Bogen oder Bahnen handeln. Im vorliegenden Beispiel werden Bogen aus Papier im Stahlstichverfahren bedruckt und anschließend inline qualitativ beurteilt.
Bei der Rotationsdruckmaschine kann es sich beispielsweise um eine aus der EP 04 06 157 B1 bekannte Stahlstichdruckmaschine handeln.

Ein Verfahren zur Beurteilung dieser Bogen ist beispielsweise aus der DE 42 06 366 A1 bekannt.

Nach diesem Verfahren werden Bildelemente eines zu prüfenden Bogens mit gespeicherten Bildelementen sogenannter "Master"-Bogen verglichen. Liegt ein oder liegen mehrere Meßwerte außerhalb einer vorgegebenen Toleranz der entsprechenden Meßwerte der "Master"-Bogen wird ein Fehler detektiert. Dieser Fehler kann nun optisch oder akustisch mittels eines ersten Warnsignals angezeigt werden. Auch kann der entsprechende, mit einem Fehler behaftete Bogen markiert oder aussortiert werden. Einem Zähler wird ein Signal für den fehlerbehafteten Bogen zugeführt, wodurch der Zählerstand einer Zähleinheit, z. B. um eins erhöht wird. Folgt nun direkt auf den fehlerbehafteten Bogen ein oder mehrere fehlerbehaftete Bogen wird der Zählerstand des Zählers für jeden fehlerbehafteten Bogen um eins erhöht. Der Zähler addiert nur bei direkt nacheinander auftretenden Fehlern den Zählerstand um jeweils eine Zählereinheit, z. B. eins nach oben.
Wird nach einem fehlerbehafteten Bogen ein fehlerfreier Bogen detektiert, wird dem Zähler ein Signal für den fehlerfreien Bogen zugeführt, wodurch der Zählerstand schrittweise um eine Zähleinheit, z. B. eins verringert wird. Folgen nun weitere fehlerfreie Bogen direkt hintereinander, wird der Zählerstand für jeden fehlerfreien Bogen um jeweils eins verringert. Hat der Zählerstand einen unteren Grenzwert, z.B. den Wert 0, erreicht, erfolgt keine weitere Abwärtszählung. Der Zählerstand wird also entsprechend der Anzahl der inspizierten, fehlerbehafteten und fehlerfreien Bogen schrittweise verändert. Dieses Vorgehensweise erfolgt innerhalb eines Bereiches des Zählerstandes von einem unteren Grenzwert, z. B. null, bis zu einem festlegbaren (wählbaren), oberen Grenzwert des Zählerstandes. Wird dieser Grenzwert erreicht, wird ein zweites Warnsignal ausgelöst und beispielsweise der Maschinensteuerung zugeführt. Dieses Signal kann beispielsweise bewirken, daß die Geschwindigkeit der Rotationsdruckmaschine reduziert oder die Rotationsdruckmaschine abgestellt wird.

Dieses Verfahren ist auf die gesamte Anzahl der zu inspizierenden Bogen anwendbar.

Häufig werden die zu inspizierenden Bogen in Maschinen bearbeitet, in denen zyklische Fehler auftreten können. Dies ist beispielsweise dann der Fall, wenn die zu inspizierenden Bogen mittels einer aus der EP 04 06 157 B1 bekannten Rotationsdruckmaschine bedruckt werden.
Diese Rotationsdruckmaschine weist einen Plattenzylinder auf, der mit drei, jeweils eine identische Druckform aufweisenden Druckplatten versehen ist. Die nichtdruckenden Bereiche dieser Druckplatten werden von einer gemeinsamen Wischeinrichtung nach dem Einfärben von Druckfarbe gereinigt. Diese Wischeinrichtung besteht u.a. aus einem unter Druck angestellten Wischzylinder. Ist nun eine der drei Druckplatten beispielsweise beschädigt oder liegt teilweise etwas tiefer, reinigt die Wischeinrichtung diesen Bereich nicht vollständig. Daher würde jeder dritte Bogen aller produzierten Bogen einen tonenden Bereich aufweisen.
Tonende Bereiche können aber auch nur zeitlich begrenzt auftreten, beispielsweise durch Butzen, die durch die Wischeinrichtung wieder entfernt werden.

In diesem Beispiel ist jeder Druckplatte ein eigener Zähler zugeordnet. Dieser Zähler ist mit der Druckmaschine und der Inspektionseinrichtung derart synchronisiert, daß ein Signal eines fehlerfreien bzw. fehlerbehafteten, eines mittels einer bestimmten Druckplatte bedruckten Bogens dem dieser Druckplatte zugeordneten Zähler zugeführt wird.
Jedem einer Druckplatte zugeordneten Zähler werden also nur Signale der mittels dieser zugehörigen Druckplatte bedruckten und inspizierten Bogen zugeführt.

Dieser jeweilige Zähler kann nach folgenden einfachen Prinzip arbeiten:
Wird ein fehlerbehafteter Bogen detektiert, wird dem jeweiligen Zähler ein Signal zugeführt, wodurch der Zählerstand um eine Zähleinheit, z. B. eins erhöht wird. Dies erfolgt bei aufeinander folgenden Bogen bis zu einem vorwählbaren Grenzwert. Allerdings wird durch Detektieren eines fehlerfreien Bogens der Zählerstand auf Null zurückgesetzt und erst bei erneutem Auftreten von fehlerbehafteten Bogen beginnt ein Hochzählen des Zählerstandes. Wird dieser Grenzwert erreicht, erfolgt ein zweites Warnsignal, das beispielsweise an die Maschinensteuerung zur Auslösung weiterer Vorgänge weitergeleitet wird.

In besonders vorteilhafter Weise wird das eingangs beschriebene Verfahren auch für die Zählweise dieser zyklisch auftretenden Fehler verwendet. Demnach erfolgt das schrittweise Auf- und Abwärtszählen des Zählerstandes entsprechend der jeweiligen Anzahl der fehlerbehafteten und fehlerfreien Bogen.

Dieses Zählen zyklischer Fehler ist nicht nur auf das beschriebene Beispiel von Plattenzylindern mit mehreren Druckplatten beschränkt, wobei die zyklischen Fehler aufeinander folgender Bogen oder Rapporte der Bahn detektiert werden. Auch sind andere Anwendungsfälle möglich. Dabei sind relevanten möglichen Fehlerquellen, die einen zyklischen Fehler erzeugen, mindestens ein eigener Zähler zugeordnet.

Beispielsweise können auch innerhalb eines Bogens Teilbereiche, d. h. Fenster festgelegt werden, die einen eigenen Zähler zugeordnet bekommen.

Selbstverständlich ist es auch möglich, die Zählung in anderen Zählereinheiten oder Schrittgrößen (d. h. Schrittgröße ungleich eins) und mit anderen Grenzwerten durchzuführen.

## Patentansprüche

1. Verfahren zur qualitativen Beurteilung von bedrucktem Material, mittels mindestens eines photoelektrischen Sensors und einer mit diesem zusammenwirkenden Auswerteeinrichtung, **dadurch gekennzeichnet, daß** Bildbereiche des inspizierten Materials möglichen Fehlerquellen zugeordnet erfaßt werden, wobei als Fehlerquelle jeweils eine Druckform eines mit mehreren identischen, hintereinander angeordneten Druckformen versehenen Formzylinders einer Rotationsdruckmaschine festgelegt wird.

2. Verfahren nach Anspruch 1, **dadurch gekennzeichnet, daß** jeder Fehlerquelle ein eigener Zähler zugeordnet wird.

3. Verfahren nach Anspruch 2, **dadurch gekennzeichnet, daß** ein Zählerstand eines der Zähler verändert wird, wenn der dem Zähler zugeordnete Bildbereich fehlerbehaftet oder fehlerfrei ist.

4. Verfahren nach Anspruch 2, **dadurch gekennzeichnet, daß** ein Zählerstand eines der Zähler um eine Zähleinheit erhöht wird, wenn der dem Zähler zugeordnete Bildbereich fehlerbehaftet ist, und daß der Zählerstand des Zählers um eine Zähleinheit erniedrigt wird, wenn der dem Zähler zugeordnete Bildbereich fehlerfrei ist.

5. Verfahren nach einem der Ansprüche 3 oder 4, **dadurch gekennzeichnet, daß** der Zählerstand nur bis zu einem unteren Grenzwert verringert wird.

6. Verfahren nach einem der Ansprüche 3 oder 4, **dadurch gekennzeichnet, daß** bei Erreichen eines oberen Grenzwertes des Zählerstandes ein Signal ausgelöst wird.

7. Verfahren nach Anspruch 1, **dadurch gekennzeichnet, daß** als Bildbereich ein ganzer Bogen oder ein Rapport einer Bahn festgelegt wird.

## Claims

1. Method for the qualitative assessment of printed material, by means of at least one photoelectric sensor and an evaluation device interacting with the latter, **characterized in that** image regions of the inspected material are registered so that they can be assigned to possible fault sources, a fault source in each case being defined as a printing plate of a plate cylinder belonging to a rotary printing machine and provided with a plurality of identical printing plates arranged one after another.

2. Method according to Claim 1, **characterized in that** each fault source is assigned a dedicated counter.

3. Method according to Claim 2, **characterized in that** a counter-reading of one of the counters is changed when the image region associated with the counter is fault-afflicted or fault-free.

4. Method according to Claim 2, **characterized in that** a counter-reading of one of the counters is increased by one counting unit when the image region associated with the counter is fault-afflicted, and **in that** the counter-reading of the counter is reduced by one counting unit when the image region associated with the counter is fault-free.

5. Method according to either of Claims 3 and 4, **characterized in that** the counter-reading is reduced only down to a lower limiting value.

6. Method according to either of Claims 3 and 4, **characterized in that** when an upper limiting value of the counter-reading is reached, a signal is triggered.

7. Method according to Claim 1, **characterized in that** the image region defined is an entire sheet or a repeat on a web.

## Revendications

1. Procédé pour évaluer la qualité d'un matériau imprimé, à l'aide d'au moins un capteur photoélectrique et d'un dispositif d'évaluation coopérant avec celui-ci, **caractérisé en ce que** des zones d'image du matériau inspecté sont appréhendées en opérant une association envers d'éventuelles sources de défaut, un cliché d'un cylindre porte-clichés muni de plusieurs clichés identiques, disposés les uns derrière les autres, dans une machine à imprimer rotative, étant chaque fois fixé comme étant une source de défaut.

2. Procédé selon la revendication 1, **caractérisé en ce qu'**à chaque source de défaut est associé un compteur propre.

3. Procédé selon la revendication 2, **caractérisé en ce qu'**un état de comptage de l'un des compteurs est modifié, si la zone d'image associée au compteur est entachée de défauts ou exempte de défauts.

4. Procédé selon la revendication 2, **caractérisé en ce qu'**un état de comptage de l'un des compteurs est augmenté d'une unité de comptage si la zone d'image associée au compteur est entachée de défauts, et **en ce que** l'état de comptage du compteur est abaissé d'une unité de comptage, si la zone d'image associée au compteur est exempte au défaut.

5. Procédé selon l'une des revendications 3 ou 4, **caractérisé en ce que** l'état de comptage n'est diminué que jusqu'à atteinte d'une valeur limite inférieure.

6. Procédé selon l'une des revendications 3 ou 4, **caractérisé en ce qu'**un signal est déclenché, lors de l'atteinte d'une valeur limite supérieure de l'état de comptage.

7. Procédé selon la revendication 1, **caractérisé en ce qu'**on fixe comme zone d'image une feuille entière ou bien une répétition d'une bande.
